# EUROPÄISCHE PATENTSCHRIFT

(11) **EP 2 912 222 B1**
(45) Veröffentlichungstag und Bekanntmachung des Hinweises auf die Patenterteilung: **29.03.2017**
(21) Anmeldenummer: 13779585.2
(22) Anmeldetag: 21.10.2013
(51) Int. Cl.: D04H 3/03, D01D 5/088

(54) **VORRICHTUNG ZUR HERSTELLUNG EINES SPINNVLIESES**
DEVICE FOR PRODUCING A SPUN-BONDED FLEECE
APPAREIL DE PRODUCTION DE NON-TISSÉ

(30) Priorität: 27.10.2012 DE 102012021140
(43) Veröffentlichungstag der Anmeldung: 02.09.2015
(73) Patentinhaber: Oerlikon Textile GmbH & Co. KG, 42897 Remscheid (DE)
(72) Erfinder: SCHÜTT, Günter, 24539 Neumünster (DE)
(74) Vertreter: Neumann, Ditmar
(86) Internationale Anmeldenummer: PCT/EP2013/071924
(87) Internationale Veröffentlichungsnummer: WO 2014/064029

(56) Entgegenhaltungen:
- EP-A2- 0 674 036
- WO-A1-01/18288
- WO-A1-2008/114156
- DE-A1- 2 014 240
- US-A- 3 929 542

## Beschreibung

Die Erfindung betrifft eine Vorrichtung zur Herstellung eines Spinnvlieses aus synthetischen Filamenten gemäß dem Oberbegriff des Anspruchs 1.

Zur Herstellung von Spinnvliesen ist es allgemein bekannt, dass eine Vielzahl von frisch extrudierten synthetischen Filamenten nach dem Schmelzspinnen und Abkühlen gemeinsam als Filamentvorhang abgezogen, verstreckt und auf einem Ablageband zu einem Faservlies abgelegt wird. Die abgelegten Filamente sowie die durch die Filamente erzeugte Faserformation innerhalb des Spinnvlieses bestimmen die physikalischen Eigenschaften des Spinnvlieses. Insoweit müssen die einzelnen Verfahrensschritte zum Spinnen, Abkühlen, Verstrecken und Ablegen der Fasern besonders aufeinander abgestimmt sein, um das Spinnvlies mit den gewünschten Eigenschaften kontinuierlich zu erzeugen.

So geht aus der DE 195 21 466 A1 eine Vorrichtung hervor, bei welcher die Filamente zwischen einer Spinneinrichtung und einer Ablageeinrichtung durch ein mehr oder weniger geschlossenes Schachtsystem geführt wird. So weist die unterhalb der Spinneinrichtung vorgesehene Kühleinrichtung einen Kühlschacht auf, der mit seinem Ende in einem Prozessschacht mündet. Dem Prozessschacht ist an dem zu einem Ablageband gewandten Ende ein Diffusor zugeordnet. Zur Führung der Filamente wird in dem Kühlschacht eine Kühlluft, die zur Abkühlung der Filamente in den Kühlschacht geleitet wird, und in dem Prozessschacht eine Prozessluft, die im Wesentlichen zum Verstrecken und zum Ablegen der Filamente genutzt wird, eingesetzt. Zur Beeinflussung der Luft-Faser-Strömung sind in dem Prozessschacht zusätzliche Anschlüsse vorgesehen, um Hilfsluftströme je nach Erfordernis in dem Prozessschacht einzuleiten oder abzuführen. Derartige Hilfsluftströme besitzen jedoch grundsätzlich den Nachteil, dass damit nur eine vor die Ablage optimierte Luft-Faser-Strömung herstellbar ist. Die für die Kühlung der Filamente sowie die zum Verstrecken der Filamente erzeugten Luft-Faser-Strömungen bleiben hiervon unberührt.

Grundsätzlich sind im Stand der Technik jedoch auch Vorrichtungen bekannt, bei welcher das Abziehen und Verstrecken der Filamente unabhängig von der Abkühlung durch eine Abzugsdüse erfolgt. Eine derartige Vorrichtung ist beispielsweise aus der DE 40 14 414 A1 bekannt. Hierbei ist zwischen der Kühleinrichtung und der Verstreckeinrichtung ein Drosselelement gebildet, um eine Trennung zwischen der Kühlluftführung und der Prozessluftführung zu erhalten. Um Turbulenzen der Luft an dem Drosselquerschnitt zu vermeiden, wird die Kühlluft quer durch den Filamentvorhang geleitet. Daher erzeugt die unterhalb der Kühleinrichtung vorgesehene Abzugsdüse einen intensiven Einblasstrom in dem Prozessschacht, um durch entsprechende Sauwirkung auf der Einlassseite der Abzugsdüse einen Abzug der Filamente von der Spinneinrichtung zu gewährleisten. Eine Einstellbarkeit der Prozessluft zum Verstrecken und Führen der Filamente ist daher nur im sehr begrenztem Umfang möglich. So tritt bei einem unzureichenden Prozessluftstrom eine mangelnde Saugwirkung auf der Einlassseite ein, die den Einlauf der Filamentschar gefährdet.

Es ist daher Aufgabe der Erfindung, eine gattungsgemäße Vorrichtung der eingangs genannten Art derart weiterzubilden, dass eine individuelle Einstellbarkeit der Luftführungen in dem Schachtsystem zur Behandlung und Führung der Filamente möglich ist.

Diese Aufgabe wird erfindungsgemäß dadurch gelöst, dass zwischen einem Filamentauslass des Kühlschachtes und einem Filamenteinlass des Prozessschachtes eine kurze Freistrecke ausgebildet ist, in welcher die Kühlluft in einer Umgebung abführbar ist. Hierbei wird die Kühlluft in dem Kühlschacht mit in Laufrichtung der Filamente geführt und tritt gemeinsam mit den Filamenten an einem Filamentauslass des Kühlschachtes aus dem Kühlschacht heraus.

Vorteilhafte Weiterbildungen der Erfindung sind durch die Merkmale und Merkmalskombinationen der jeweiligen Unteransprüche definiert.

Die Erfindung war auch nicht dadurch nahegelegt, dass aus der WO 2000/065133 eine Vorrichtung zur Herstellung eines Spinnvlieses bekannt ist, bei welcher die Verstreckeinrichtung mit Abstand unterhalb einer Kühleinrichtung angeordnet ist. Auch hierbei weist die Verstreckeinrichtung eine Abzugsdüse auf, die mit einem Druckluftstrom betrieben wird, um einerseits eine Saugwirkung auf der Einlassseite zu erzeugen und andererseits einen intensiven Luft-Faser-Strom zum Abziehen der Filamente zu generieren. Eine Führung der Filamente mit relativ geringem Luftstrom und geringen Druckverhältnissen innerhalb eines Schachtsystems ist mit der bekannten Vorrichtung nicht möglich. Vergleichbare Vorrichtungen, die mit einer Abzugsdüse ausgeführt sind und eine sogenannte Saugverstreckung bereitstellen sind auch aus der US 3 929 542 A und der EP 0 674 036 A2 bekannt.

Die Erfindung besitzt den besonderen Vorteil, dass die Kühlluft und die Prozessluft unabhängig voneinander auf den jeweiligen Filamenttyp eingestellt werden können. Das Mitführen der Kühlluft aus dem Kühlschacht in den Prozessschacht wird vorteilhaft durch eine kurze Freistrecke im wesentlichen vermieden, in welcher eine Austausch mit der Umgebungsluft stattfinden kann. Wesentlich hierbei ist, dass die Kühlluft innerhalb des Kühlschachtes möglichst in Laufrichtung der Filamente geführt wird, so dass eine unterstützende Förderwirkung neben der Kühlung einsetzt. Somit lässt sich der Filamentvorhang sicher in den Prozessschacht einleiten, in welcher die eingeblasene Prozessluft ein für das Verstrecken der Filamente erforderliche Zugkraft an den Filamenten erzeugt. Die Prozessluft wird hierzu separat dem Prozessschacht zugeführt. Die relativ geringe Luftgeschwindigkeit innerhalb des Prozessschachtes begünstigt zudem die Ablage der Fasern, wobei der Diffusor der Legeeinrichtung zu einer Aufweitung des Filamentvorhanges und entsprechenden Verteilung der Filamente zur Spinnvliesbildung führt.

Um einen ungehinderten Austausch der Kühlluft gegenüber der Umgebung zu erhalten, ist die Weiterbildung der erfindungsgemäßen Vorrichtung bevorzugt ausgeführt, bei welcher die Freistrecke durch einen Abstand zwischen den Filamentauslass des Kühlschachtes und dem Filamenteinlass des Prozessschachtes gebildet ist. Dabei können der Austrittsquerschnitt des Filamentauslasses und der Eintrittsquerschnitt des Filamenteinlasses derart aufeinander abgestimmt sein, dass ein ungehinderter Übergang der Filamentschar ohne Bildung von Luftverwirbelungen möglich ist.

Der Abstand zwischen dem Filamentauslass des Kühlschachtes und dem Filamenteinlass des Prozessschachtes ist je nach Titer der Filamente und Volumenstrom des Kühlluftstromes mit einer Größe im Bereich von 10 mm bis 500 mm ausgeführt.

Die Vermeidung von Luftverwirbelungen beim Übergang von dem Kühlschacht in die Freistrecke und von der Freistrecke in den Prozessschacht lässt sich vorteilhaft noch dadurch verbessern, indem mehrere verstellbare Luftleitbleche vorgesehen sind, die sich seitlich entlang einer Breite des Kühlschachtes und/oder des Prozessschachtes erstrecken.

Damit eine in Laufrichtung der Filamente wirkender Kühlluftstrom innerhalb des Kühlschachtes entsteht, ist gemäß einer vorteilhaften Weiterbildung der Erfindung der Kühlschacht zumindest mit einem der Spinneinrichtung zugewandten Abschnitt mit luftdurchlässigen Schachtwänden zwischen zwei gegenüberliegenden Blaskammern angeordnet, durch welche die Kühlluft in dem Kühlschacht von beiden Seiten einblasbar ist. Damit können die Filamente zu beiden Längsseiten der Spinneinrichtung gleichmäßig durch einen Kühlluftstrom gekühlt werden.

Die Verstreckung der Filamente lässt sich dabei ebenfalls besonders gleichmäßig ausführen, in dem ein Einlaufbereich des Prozessschachtes mit luftdurchlässigen Schachtwänden sich zwischen zwei gegenüberliegenden Luftschächten erstreckt, durch welche die Prozessluft in dem Prozessschacht einblasbar ist. So lässt sich der Filamentvorhang innerhalb des Prozessschachtes gleichmäßig zum Verstrecken führen.

Die Luftführung der Prozessluft beim Einblasen in den Prozessschacht lässt sich vorteilhaft noch dadurch verbessern, indem der Prozessschacht zur Anbindung der Luftschächte gegenüberliegende Lufteinlassöffnungen mit mehreren Luftleitelementen aufweist.

Als Luftleitelemente haben sich insbesondere lamellenförmige Leitbleche bewährt, die übereinander angeordnet sind und verstellbar ausgebildet sind. So lässt sich die Prozessluft über die gesamte Breite des Prozessschachtes in vorbestimmter Strömungsrichtung einblasen. Um trotz der getrennten Erzeugung und Zuführung der Kühlluft und der Prozessluft möglichst die Luftverluste zu verringern, ist die Weiterbildung der Erfindung besonders vorteilhaft, bei welcher die Luftschächte mit einem Gebläse gekoppelt sind, das über einen Sauganschluss mit einer Saugkammer der Ablageeinrichtung verbunden ist. Damit kann die zum Verstrecken und Ablegen der Filamente genutzte Prozessluft kontinuierlich genutzt werden.

Die Saugkammer ist hierzu vorteilhaft mit einer Saugöffnung unterhalb eines Ablagebandes der Ablageeinrichtung angeordnet, wobei die Saugöffnung der Saugkammer einen dem Ablageband gegenüberliegenden Bandseite zugeordneten Diffusorauslass des Diffusors zugeordnet ist.

Um das Ablegen der Filamente auf dem Ablageband unabhängig von der Prozessluft zusätzlich beeinflussen zu können, ist die Weiterbildung der Erfindung besonders vorteilhaft, bei welchem zumindest ein Lufteinlassschlitz in einem Übergangsbereich zwischen dem Prozessschacht und dem Diffusor ausgebildet ist, durch welchen Lufteinlassschlitz eine zusätzliche Prozessluft dem Diffusor zuführbar ist. Damit können zusätzliche Ablageeffekte innerhalb des Diffusors unabhängig von der Prozessluft erzeugt werden. Die zusätzliche Prozessluft könnte durch einen Ansaugeffekt aus der Umgebung oder aktiv durch ein Gebläse generiert werden.

Die erfindungsgemäße Vorrichtung zur Herstellung eines Spinnvlieses ist nachfolgend anhand einiger Ausführungsbeispiele unter Bezug auf die beigefügten Figuren näher beschrieben.

Es stellen dar:
- Fig. 1: schematisch eine Querschnittsansicht eines ersten Ausführungsbeispiels der erfindungsgemäßen Vorrichtung
- Fig. 2: schematisch eine Querschnittsansicht eines weiteren Ausführungsbeispiels der erfindungsgemäßen Vorrichtung
- Fig. 3: schematisch eine Querschnittsansicht eines Ausführungsbeispiels einer Spinneinrichtung
- Fig. 4: schematisch eine Querschnittsansicht eines Ausführungsbeispiels einer Ablageeinrichtung

In der Fig. 1 ist eine Querschnittsansicht eines ersten Ausführungsbeispiels der erfindungsgemäßen Vorrichtung gezeigt. Die Vorrichtung ist aus einer Spinneinrichtung 1, einer Kühleinrichtung 2, einer Verstreckeinrichtung 3, einer Legeeinrichtung 4 und einer Ablageeinrichtung 5 gebildet. Die Einrichtungen 1 bis 5 sind vertikal übereinander angeordnet und wirken zur Herstellung eines Spinnvlieses aus synthetischen Filamenten zusammen.

Zum Extrudieren der Filamente weist die Spinneinrichtung 1 eine Spinndüse 7 auf, die an einer Unterseite eines Spinnbalkens 6 gehalten ist. Die Spinndüse 7 erstreckt sich über eine Arbeitsbreite, die senkrecht zur Zeichnungsebene verläuft. An der Unterseite weist die Spinndüse 7 eine Düsenplatte mit einer Vielzahl von Düsenöffnungen auf, die in einer reihenförmigen Anordnung ausgebildet sind. Die Spinndüse 7 ist mit einer oder mehreren Spinnpumpen gekoppelt, die eine Polymerschmelze unter Druck der Spinndüse 7 zuführt. Die Ausbildung und Anordnung der Spinnpumpe ist hier nicht näher gezeigt.

Direkt unterhalb der Spinneinrichtung 1 ist die Kühleinrichtung 2 vorgesehen, die einen Kühlschacht 8 aufweist. Der Kühlschacht 8 ist mit einem der Spinndüse 7 zugewandten Abschnitt zwischen zwei Blaskammer 10.1 und 10.2 angeordnet. Die den Blaskammer 10.1 und 10.2 zugeordneten Schachtwände 9.1 und 9.2 sind luftdurchlässig ausgebildet und als Blaswände ausgeführt. Die Blaskammern 10.1 und 10.2 sind mit einer hier nicht dargestellten Klimaeinrichtung gekoppelt, um eine Kühlluft über die Blaswände 9.1 und 9.2 in den Kühlschacht 8 einzublasen.

In einem Abschnitt des Kühlschachtes 8 unterhalb der Blaskammer 10.1 und 10.2 ist an dem Kühlschacht 8 ein Filamentauslass 11 ausgebildet. Dem Filamentauslass 11 des Kühlschachtes 8 ist im kurzen Abstand ein Filamenteinlass 15 eines Prozessschachtes 16 zugeordnet. Der Prozessschacht 16 ist Bestandteil der Verstreckeinrichtung 3. Hierbei weist der Prozessschacht 16 dem oberen Bereich unterhalb des Filamenteinlasses 15 gegenüberliegende luftdurchlässige Schachtwände 19.1 und 19.2 auf. Den luftdurchlässigen Schachtwänden 19.1 und 19.2 sind zu beiden Seiten jeweils ein Luftschacht 18.1 und 18.2 zugeordnet. Die Luftschächte 18.1 und 18.2 sind mit einer hier nicht dargestellten Luftquelle gekoppelt, um eine Prozessluft über Luftschächte 18.1 und 18.2 in dem Prozessschacht 16 einzuleiten.

In den in Fig. 1 dargestellten Ausführungsbeispiel sind die luftdurchlässigen Schachtwände 19.1 und 19.2 durch mehrere Lufteinlassöffnungen mit Luftleitelementen 20.1 und 20.2 gebildet. Die Luftleitelemente 20.1 und 20.2 sind in diesem Beispiel als lamellenförmige Leitbleche übereinander gehalten, die sich parallel über die gesamte Arbeitsbreite erstrecken. Die Luftleitbleche sind verstellbar ausgeführt, so dass die Prozessluft über die gesamte Breite an den Schachtwänden des Prozessschachtes 16 gleichmäßig eingeblasen werden kann.

Das Ende des Prozessschachtes 16 mündet in einen Diffusor 21 der Legeeinrichtung 4. Zwischen dem Prozessschacht 16 und dem Diffusor 21 sind zu beiden Längsseiten gegenüberliegende Lufteinlassschlitze 22.1 und 22.2 ausgebildet, durch welche eine zusätzliche Prozessluft einleitbar ist. Die Lufteinlassschlitze 22.1 und 22.2 erstrecken sich über die Längsseiten der Schachtwände des Prozessschachtes 16 und des Diffusors 21, so dass der Filamentvorhang 14 zu beiden Seiten gleichmäßig mit einer zusätzlichen Prozessluft beaufsichtigt wird. Der Diffusor 21 ist durch geneigte Schachtwände gebildet, die am Ende einen geweiteten Diffusorauslass 22 bilden. Der Diffusorauslass 22 endet unmittelbar vor einem Ablageband 23 der Ablageeinrichtung 5.

Das Ablageband 23 der Ablageeinrichtung 5 ist luftdurchlässig ausgebildet und wird kontinuierlich über eine Bandrolle 24 angetrieben. Die Laufrichtung des Ablagebandes 23 ist mit einem Pfeil in Fig. 1 gekennzeichnet. Dem Diffusor 21 sind zu beiden Seiten jeweils ein Dichtungswalzenpaar 29 und ein Kompaktionswalzenpaar 28 zugeordnet, die gegenüberliegend das Ablageband 23 in einem Walzenspalt führen.

Auf der zum Diffusorauslass 22 gegenüberliegenden Seite des Ablagebandes 23 weist die Ablageeinrichtung 5 eine Saugkammer 25 auf, die über einen Sauganschluss an einer hier nicht dargestellten Unterdruckquelle angeschlossen ist.

Im Betrieb wird durch die Spinneinrichtung 1 eine Vielzahl von einzelnen Filamenten extrudiert, die in den Kühlschacht 8 der Kühleinrichtung 2 eintreten. Zur Verfestigung der Filamente 14 werden durch die Blaskammer 10.1 und 10.2 von beiden Seiten der Filamente 14 jeweils eine Kühlluft in den Kühlschacht 8 eingeblasen. Die Kühlluft wird mit in Laufrichtung der Filamente 14 geführt und tritt gemeinsam mit den Filamenten am Filamentauslass 11 aus dem Kühlschacht 8 heraus. Die Filamente 14 durchlaufen eine kurze Freistrecke 13 und werden kontinuierlich von dem Prozessschacht 16 und der darin eingeblasenen Prozessluft aufgenommen und abgezogen. Die Kühlluft tritt im Bereich der Freistrecke 13 in die Umgebung. Dabei wird die Abfuhr der Kühlluft von dem Filamentvorhang dadurch noch unterstützt, indem dem Filamenteinlass 15 des Prozessschachtes 16 zu beiden Seiten Luftabstreifbleche 17 angeordnet sind. Somit wird ein wesentlicher Anteil der Kühlluft separiert und nicht mit in den Prozessschacht 16 eingeleitet.

Die Führung der Filamente und das Verstrecken der Filamente wird somit im wesentlichen durch die Prozessluft bestimmt, die über die Luftschächte 18.1 und 18.2 zu beiden Seiten den Prozessschacht 16 zugeführt wird. Hierzu sind die luftdurchlässigen Schachtwände 19.1 und 19.2 im Bereich der Luftschächte 18.1 und 18.2 mit verstellbaren Luftleitelementen 20.1 und 20.2 ausgeführt, um die Prozessluft in Laufrichtung der Filamente einblasen zu können. Die Luftleitelemente 20.1 und 20.2 sind vorzugsweise durch lamellenförmige Luftleitbleche gebildet, die verstellbar ausgeführt sind.

Der durch die Prozessluft gebildete Luft-Filament-Strom wird anschließend von dem Diffusor 21 der Legeeinrichtung 4 aufgenommen und zu einem Spinnvlies an der Oberfläche des Ablagebandes 23 abgelegt. Zur Unterstützung und Verteilung der Filamentablage können zu beiden Seiten des Filamentvorhangs über die gegenüberliegenden Lufteinlassschlitze 22.1 und 22.2 zusätzliche Prozessluftströme eingeblasen werden. Diese Hilfsluftströme können vorteilhaft zusätzliche Effekte innerhalb des Diffusors erzeugen, die die Formationen der Filamente bei der Ablage zu einem Spinnvlies beeinflussen.

Bei dem in Fig. 1 dargestellten Ausführungsbeispiel der erfindungsgemäßen Vorrichtung findet ein Austausch zwischen der Kühlluft und der Umgebung unmittelbar in der zwischen dem Kühlschacht 8 und dem Prozessschacht 16 gebildeten Freistrecke 13 statt. Es hat sich gezeigt, dass je nach Filamenttiter und Kühlluftvolumenstrom ein Abstand zwischen dem Filamentauslass 11 am Kühlschacht 8 und dem Filamenteinlass 15 am Prozessschacht 16 gebildet ist. Der Abstand ist in Fig. 1 mit dem Bezugszeichen A gekennzeichnet. Der Abstand A kann eine Größe im Bereich von 10 mm bis max. 500 mm aufweisen. So reichen bei intensiven Kühlluftströmen bereits sehr kurze Abstände, um einen Austausch der Kühlluft der Umgebung zu erhalten. Bei geringen Kühlluftströmen wird vorzugsweise eine längere Freistrecke benötigt, um einen Austausch mit der Umgebung zu erhalten.

In Fig. 2 ist ein weiteres Ausführungsbeispiel einer erfindungsgemäßen Vorrichtung zur Herstellung eines Spinnvlieses aus synthetischen Filamenten gezeigt. Das Ausführungsbeispiel ist in Fig. 2 ebenfalls in einer Querschnittsansicht dargestellt, wobei der Aufbau im Wesentlichen identisch zu dem Ausführungsbeispiel nach Fig. 1 ist. Insoweit wird nachfolgend auf die vorgenannte Beschreibung Bezug genommen und ansonsten nur die Unterschiede nachfolgend erläutert.

Bei der in Fig. 2 dargestellten Ausführung der erfindungsgemäßen Spinnvorrichtung sind dem Filamentauslass 11 des Kühlschachtes 8 jeweils verstellbare Luftleitbleche 12 zugeordnet, die den Querschnitt des Filamentauslasses 11 und damit den Kühlluft-Filament-Strom beeinflussen können.

Ein weiterer wesentlicher Unterschied bei dem Ausführungsbeispiel nach Fig. 2 ist durch die Zuführung der Prozessluft über die Luftschächte 18.1 und 18.2 gegeben. Wie aus der Darstellung in Fig. 2 hervorgeht, sind die Luftschächte 18.1 und 18.2 mit dem Gebläse 27 gekoppelt, das über den Sauganschluss 26 mit der Saugkammer 25 der Ablageeinrichtung 5 verbunden ist. Insoweit wird die Prozessluft kontinuierlich nach Ablage der Filamente zu dem Spinnvlies 30 von der Saugkammer 25 aufgenommen und über das Gebläse 27 und den Luftschächten 18.1 und 18.2 dem Prozessschacht zurückgeführt.

Die Funktion des in Fig. 2 dargestellten Ausführungsbeispiel ist identisch zu dem Ausführungsbeispiel nach Fig. 1, so dass zu der vorgenannten Beschreibung Bezug genommen wird. Der Ablagebereich an der Ablageeinrichtung 4 weist bei dem Ausführungsbeispiel nach Fig. 2 allerdings keine Dichtungswalzen auf.

Über die Lufteinlassschlitze 22.1 und 22.2 zugeführte Luftstrom der Prozessluft lässt sich hierbei vorteilhaft aus der Umgebung heraus erzeugen. Grundsätzlich besteht jedoch auch die Möglichkeit, dass in den gezeigten Ausführungsbeispiel nach Fig. 1 und 2 eine zusätzliche Luftquelle mit einem oder mit beiden der Lufteinlassschlitze gekoppelt ist, um die zusätzliche Prozessluft einzublasen.

Beim Extrudieren von einigen Polymermaterialien ist es bekannt, dass unmittelbar an der Unterseite der Spinndüse durch die Extrusion des Polymermaterials flüchtige Bestandteile wie beispielsweise Monomere oder Oligomere auftreten. Derartige flüchtige Bestandteile werden bevorzugt aus der Kühleinrichtung herausgehalten, um Verschmutzungen durch Kondensationen zu vermeiden. In Fig. 3 ist ein Ausführungsbeispiel einer Spinneinrichtung 1 dargestellt, wie sie beispielsweise alternativ in den Ausführungsbeispielen nach Fig. 1 oder 2 einsetzbar wäre. Fig. 3 zeigt schematisch eine Querschnittsansicht der Spinneinrichtung.

Die Spinneinrichtung 1 weist einen Spinnbalken 6 auf, der an seiner Unterseite eine Spinndüse 7 mit einer Vielzahl hier nicht näher dargestellter Düsenöffnungen auf. Die Düsenöffnungen können hierbei reihenförmig oder spiralförmig oder in sonstiger Anordnung an der Fläche der Spinndüse verteilt ausgebildet sein.

Unterhalb der Spinneinrichtung 1 ist die Kühleinrichtung 2 vorgesehen, die unterhalb der Spinndüse 7 einen Kühlschacht 8 bildet. An der Unterseite der Spinneinrichtung 1 ist zwischen dem Spinnbalken 6 und dem Kühlschacht 8 zu beiden Seiten der Spinndüse 7 jeweils ein Absaugkanal 31.1 und 31.2 gebildet. Die Absaugkanäle 31.1 und 31.2 sind mit einer Absaugeinrichtung 32 gekoppelt, durch welche ein Saugstrom erzeugt wird. Hierüber lässt sich eine belastete Heißluft unmittelbar aus der unteren Umgebung der Spinndüse 7 aufnehmen und abführen.

Die Kühleinrichtung 2 ist gemäß dem Ausführungsbeispiel nach Fig. 1 ausgeführt und weist zwei gegenüberliegende Blaskammern 10.1 und 10.2 auf, die über Blaswände 9.1 und 9.2 mit dem Kühlschacht 8 verbunden sind. Insoweit wird auf die vorgenannte Beschreibung zu der Fig. 1 Bezug genommen.
Das in Fig. 3 dargestellte Ausführungsbeispiel der Spinneinrichtung 1 ist insoweit besonders geeignet, um flüchtige Bestandteile nach der Extrusion des Polymermaterials unmittelbar aus dem Spinnprozess abzuführen.

Um die Ablagefunktion der Ausführungsbeispiele nach Fig. 1 und 2 noch zu verbessern, ist in Fig. 4 ein weiteres Ausführungsbeispiel einer Ablageeinrichtung 5 schematisch in einer Querschnittsansicht dargestellt. Bei dem in Fig. 4 dargestellten Ausführungsbeispiel weist die Saugkammer 25 unterhalb des Ablagebandes 23 mehrere Saugzonen 33.1 und 33.2 auf. Eine erste Saugzone 33.1 ist unmittelbar dem Diffusorauslass 22 des Diffusors 21 gegenüberliegend angeordnet. In diesem Bereich ist die Saugkammer 25 gegenüber dem Ablageband 23 offen gehalten oder wie hier dargestellt ist durch ein grobes Lochblech 34.1 abgeschirmt. Die Saugzone 33.1 bildet den Ablagebereich, in welchem die Prozessluft abgesaugt wird und das Vlies auf dem Ablageband 23 fixiert wird. In einer in Bandlaufrichtung den Kompaktwalzenpaar 28 zugeordneten Bereich des Ablagebandes 23 bildet die Saugkammer 25 eine weitere Saugzone 33.2. In dieser Saugzone 33.2 ist die Saugkammer 25 gegenüber dem Ablageband 23 durch ein feines Lochblech 34.2 abgeschirmt. In diesem Bereich ist das an dem Ablageband 23 geführte Vlies nur zum Transfer bis zu dem Kompaktwalzenpaar 28 zu fixieren. In dieser Zone ist eine überhöhte Saugleistung kritisch, da aufgrund zuströmender Umgebungsluft die Randbereiche der Vliesablage gestört werden könnten. Insoweit ist eine geringere Saugleistung in der Saugzone 33.2 einzuhalten.

Um ein mehrlagiges Vlies herstellen zu können, ist es bekannt, dass mehrere Spinnbalken in Bandrichtung hintereinander angeordnet sind, so dass dem Ablagebereich des benachbarten Spinnbalkens bereits ein gelegtes Vlies zugeführt werden muss. Für derartige Zuführungen lässt sich die in Fig. 4 dargestellte Ablageeinrichtung 5 vorteilhaft derart erweitern, dass die Saugkammer 25 um eine dritte Saugzone 33.3 ergänzt wird. Die Saugzone 33.3 bildet den Einlauf in den Ablagebereich und ist dem Diffusor 21 in Bandrichtung vorgelagert. In der Saugzone 33.3 lässt sich ein zusätzlicher Saugstrom erzeugen, der eine Fixierung des zulaufenden Vlieses bei einer Mehrbalkenanlage gewährleistet. Somit lässt sich ein Untervlies gleichmäßig dem Ablagebereich zuführen.

Das in Fig. 4 dargestellte Ausführungsbeispiel könnte somit ebenfalls in den Ausführungsbeispielen der erfindungsgemäßen Vorrichtung nach Fig. 1 und 2 eingesetzt werden.

### Bezugszeichenliste

- 1: Spinneinrichtung
- 2: Kühleinrichtung
- 3: Verstreckeinrichtung
- 4: Legeeinrichtung
- 5: Ablageeinrichtung
- 6: Spinnbalken
- 7: Spinndüse
- 8: Kühlschacht
- 9.1, 9.2: Blaswände
- 10.1, 10.2: Blaskammern
- 11: Filamentauslass
- 12: Luftleitblech
- 13: Freistrecke
- 14: Filamentvorhang, Filamente
- 15: Filamenteinlass
- 16: Prozessschacht
- 17: Luftabstreifblech
- 18.1: Luftschacht
- 18.2: Luftschacht
- 19.1, 19.2: luftdurchlässige Schachtwand
- 20.1, 20.2: Luftleitelemente
- 21: Diffusor
- 22.1, 22.2: Lufteinlassschlitze
- 22: Diffusorauslass
- 23: Ablageband
- 24: Bandrolle
- 25: Saugkammer
- 26: Sauganschluss
- 27: Gebläse
- 28: Kompaktwalzenpaar
- 29: Dichtungswalzenpaar
- 30: Spinnvlies
- 31.1, 31.2: Absaugkanal
- 32: Absaugeinrichtung
- 33.1, 33.2, 33.3: Saugzonen
- 34.1, 34.2: Lochblech

## Patentansprüche

1. Vorrichtung zur Herstellung eines Spinnvlieses (30) aus synthetischen Filamenten (14) mit einer Spinneinrichtung (1), mit einer Kühleinrichtung (2), mit einer Verstreckeinrichtung (3), mit einer Legeeinrichtung (4) und mit einer Ablageeinrichtung (5), wobei ein Kühlschacht (8) der Kühleinrichtung (2), ein Prozessschacht (16) der Verstreckeinrichtung (3) und ein Diffusor (21) der Legeeinrichtung (4) zur Führung der Filamente (14) zusammenwirken und wobei dem Kühlschacht (8) eine Kühlluft und dem Prozessschacht (16) eine Prozessluft separat zugeführt wird,
**dadurch gekennzeichnet, dass**
die Kühlluft in dem Kühlschacht (8) mit in Laufrichtung der Filamente (14) geführt wird und gemeinsam mit den Filamenten (14) an einem Filamentauslass (11) des Kühlschachtes (8) aus dem Kühlschacht (8) heraus tritt, wobei zwischen dem Filamentauslass (11) des Kühlschachtes (8) und einem Filamenteinlass (15) des Prozessschachtes (16) eine kurze Freistrecke (13) ausgebildet ist, in welcher die Kühlluft in eine Umgebung abführbar ist.

2. Vorrichtung nach Anspruch 1,
**dadurch gekennzeichnet, dass**
die Freistrecke (13) durch einen Abstand (A) zwischen dem Filamentauslass (11) des Kühlschachtes (8) und dem Filamenteinlass (15) des Prozessschachtes (16) gebildet ist.

3. Vorrichtung nach Anspruch 2,
**dadurch gekennzeichnet, dass**
der Abstand (A) zwischen dem Filamentauslass (11) des Kühlschachtes (8) und dem Filamenteinlass (15) des Prozessschachtes (16) eine Größe im Bereich von 10mm bis 500mm aufweist.

4. Vorrichtung nach einem der Ansprüche 1 bis 3,
**dadurch gekennzeichnet, dass**
dem Filamentauslass (11) des Kühlschachtes (8) und/oder die Filamenteinlass (15) des Prozessschachtes (16) mehrere verstellbare Luftleitbleche (12, 17) zugeordnet sind, die sich seitlich entlang einer Breite des Kühlschachtes (8) und/ oder Prozessschachtes (16) erstrecken.

5. Vorrichtung nach einem der Ansprüche 1 bis 4,
**dadurch gekennzeichnet, dass**
der Kühlschacht (8) zumindest mit einem der Spinneinrichtung (1) zugewandten Abschnitt mit luftdurchlässigen Schachtwänden (9.1, 9.2) zwischen zwei gegenüberliegende Blaskammern (10.1, 10.2) angeordnet ist, durch welche die Kühlluft in den Kühlschacht (8) einblasbar ist.

6. Vorrichtung nach einem der Ansprüche 1 bis 5,
**dadurch gekennzeichnet, dass**
ein Einlaufbereich des Prozessschachtes (16) mit luftdurchlässigen Schachtwänden (19.1, 19.2) sich zwischen zwei gegenüberliegenden Luftschächten (18.1, 18.2) erstreckt, durch welche die Prozessluft in den Prozessschacht (16) einblasbar ist.

7. Vorrichtung nach Anspruch 6,
**dadurch gekennzeichnet, dass**
der Prozessschacht (16) zur Anbindung der Luftschächte (18.1, 18.2) gegenüberliegende Lufteinlassöffnungen mit mehreren Luftleitelementen (20.1, 20.2) aufweist.

8. Vorrichtung nach Anspruch 7,
**dadurch gekennzeichnet, dass**
die Luftleitelemente (20.1, 20.2) einer der Schachtwände (9.1, 9.2) als lamellenförmige Leitbleche übereinander angeordnet sind und verstellbar ausgebildet sind.

9. Vorrichtung nach einem der Ansprüche 6 bis 8,
**dadurch gekennzeichnet, dass**
die Luftschächte (18.1, 18.2) mit einem Gebläse (27) gekoppelt sind und dass das Gebläse (27) über einem Sauganschluss (26) mit einer Saugkammer (25) der Ablageeinrichtung (5) verbunden ist.

10. Vorrichtung nach Anspruch 9,
**dadurch gekennzeichnet, dass**
die Saugkammer (25) mit einer Saugöffnung unterhalb eines Ablagebandes (23) der Ablageeinrichtung (5) angeordnet ist, wobei die Saugöffnung der Saugkammer (25) einem dem Ablageband (23) auf der gegenüberliegenden Bandseite zugeordneten Diffusorauslasses (22) des Diffusors (21) zugeordnet ist.

11. Vorrichtung nach einem der Ansprüche 1 bis 10,
**dadurch gekennzeichnet, dass**
zumindest ein Lufteinlassschlitz (22.1, 22.2) in einem Übergangsbereich zwischen dem Prozessschacht (16) und dem Diffusor (21) ausgebildet ist, durch welchen Lufteinlassschlitz (22.1, 22.2) eine zusätzliche Prozessluft dem Diffusor (21) zuführbar ist.

## Claims

1. Device for the production of a spun-bonded non-woven fabric (30) from synthetic filaments (14), having a spinning installation (1), having a cooling installation (2), having a drawing installation (3), having a laying installation (4), and having a depositing installation (5), wherein a cooling shaft (8) of the cooling installation (2), a processing shaft (16) of the drawing installation (3), and a diffusor (21) of the laying installation (4) interact for guiding the filaments (14), and wherein cooling air to the cooling shaft (8) and processing air to the processing shaft (16) are infed separately,
**characterized in that**
the cooling air in the cooling shaft (8) is conjointly guided in the running direction of the filaments (14) and exits from the cooling shaft (8) collectively with the filaments (14) at a filament outlet (11) of the cooling shaft (8), wherein a short free section (13) in which the cooling air is dischargeable into an environment is configured between the filament outlet (11) of the cooling shaft (8) and a filament inlet (15) of the processing shaft (16).

2. Device according to Claim 1,
**characterized in that**
the free section (13) is formed by a spacing (A) between the filament outlet (11) of the cooling shaft (8) and the filament inlet (15) of the processing shaft (16).

3. Device according to Claim 2,
**characterized in that**
the spacing (A) between the filament outlet (11) of the cooling shaft (8) and the filament inlet (15) of the processing shaft (16) has a size in the range from 10 mm to 500 mm.

4. Device according to one of Claims 1 to 3, **characterized in that** the filament outlet (11) of the cooling shaft (8) and/or the filament inlet (15) of the processing shaft (16) are/is assigned a plurality of adjustable air baffle plates (12, 17) which extend laterally along a width of the cooling shaft (8) and/or of the processing shaft (16).

5. Device according to one of Claims 1 to 4, **characterized in that** the cooling shaft (8), at least by way of a portion that faces the spinning installation (1) and that has air-permeable shaft walls (9.1, 9.2), is disposed between two mutually opposite blower chambers (10.1, 10.2) through which the cooling air is capable of being blown into the cooling shaft (8).

6. Device according to one of Claims 1 to 5, **characterized in that** an entry region of the processing shaft (16) that has air-permeable shaft walls (19.1, 19.2) extends between two mutually opposite air shafts (18.1, 18.2) through which the processing air is capable of being blown into the processing shaft (16).

7. Device according to Claim 6,
**characterized in that**
the processing shaft (16) for linkage to the air shafts (18.1, 18.2) has mutually opposite air-inlet openings having a plurality of air-directing elements (20.1, 20.2).

8. Device according to Claim 7,
**characterized in that**
the air-directing elements (20.1, 20.2) of one of the shaft walls (9.1, 9.2) are disposed on top of one another as lamella-shaped baffle plates and are configured so as to be adjustable.

9. Device according to one of Claims 6 to 8, **characterized in that** the air shafts (18.1, 18.2) are coupled to a fan (27), and **in that** the fan (27) is connected to a suction chamber (25) of the depositing installation (5) by way of a vacuum connector (26).

10. Device according to Claim 9,
**characterized in that**
the suction chamber (25) having a suction opening is disposed below a depositing belt (23) of the depositing installation (5), wherein the suction opening of the suction chamber (25) is assigned to a diffusor outlet (22) of the diffusor (21) that is assigned to the depositing belt (23) on the opposite side of the belt.

11. Device according to one of Claims 1 to 10, **characterized in that** at least one air-inlet slot (22.1, 22.2) through which additional processing air is infeedable to the diffusor (21) is configured in a transition region between the processing shaft (16) and the diffusor (21).

## Revendications

1. Dispositif de production d'un non-tissé (30) à partir de filaments synthétiques (14) avec un dispositif de filage (1), avec un dispositif de refroidissement (2), avec un dispositif d'étirage (3), avec un dispositif de pose (4) et avec un dispositif de dépôt (5), dans lequel un puits de refroidissement (8) du dispositif de refroidissement (2), un puits de traitement (16) du dispositif d'étirage (3) et un diffuseur (21) du dispositif de pose (4) coopèrent pour le guidage des filaments (14) et dans lequel un air de refroidissement et un air de traitement sont fournis séparément au puits de refroidissement (8) et au puits de traitement (16), **caractérisé en ce que** l'air de refroidissement est guidé dans le puits de refroidissement (8) dans la direction de déplacement des filaments (14) et sort du puits de refroidissement (8) en même temps que les filaments (14) à une sortie de filaments (11) du puits de refroidissement (8), dans lequel une courte section libre (13) est formée entre la sortie de filaments (11) du puits de refroidissement (8) et une entrée de filaments (15) du puits de traitement (16), dans laquelle l'air de refroidissement peut être évacué dans une atmosphère environnante.

2. Dispositif selon la revendication 1, **caractérisé en ce que** la section libre (13) est formée par une distance (A) entre la sortie de filaments (11) du puits de refroidissement (8) et l'entrée de filaments (15) du puits de traitement (16).

3. Dispositif selon la revendication 2, **caractérisé en ce que** la distance (A) entre la sortie de filaments (11) du puits de refroidissement (8) et l'entrée de filaments (15) du puits de traitement (16) présente une grandeur comprise dans la plage de 10 mm à 500 mm.

4. Dispositif selon l'une quelconque des revendications 1 à 3, **caractérisé en ce que** plusieurs déflecteurs d'air réglables (12, 17) sont associés à la sortie de filaments (11) du puits de refroidissement (8) et/ou à l'entrée de filaments (15) du puits de traitement (16), qui s'étendent latéralement le long d'une largeur du puits de refroidissement (8) et/ou du puits de traitement (16).

5. Dispositif selon l'une quelconque des revendications 1 à 4, **caractérisé en ce que** le puits de refroidissement (8) au moins avec une partie présentant des parois de puits (9.1, 9.2) perméables à l'air et tournée vers le dispositif de filage (1) est disposé entre deux chambres de soufflage opposées (10.1, 10.2), à travers lesquelles l'air de refroidissement peut être insufflé dans le puits de refroidissement (8).

6. Dispositif selon l'une quelconque des revendications 1 à 5, **caractérisé en ce qu'**une zone d'entrée du puits de traitement (16) avec des parois de puits (19.1, 19.2) perméables à l'air s'étend entre deux puits d'air opposés (18.1, 18.2), à travers lesquels l'air de traitement peut être insufflé dans le puits de traitement (16).

7. Dispositif selon la revendication 6, **caractérisé en ce que** le puits de traitement (16) présente des ouvertures d'entrée d'air opposées avec plusieurs déflecteurs d'air (20.1, 20.2) pour le raccordement des puits d'air (18.1, 18.2).

8. Dispositif selon la revendication 7, **caractérisé en ce que** les déflecteurs d'air (20.1, 20.2) d'une des parois de puits (9.1, 9.2) sont disposés l'un au-dessus de l'autre sous forme de lamelles de guidage en tôle et sont réglables.

9. Dispositif selon l'une quelconque des revendications 6 à 8, **caractérisé en ce que** les puits d'air (18.1, 18.2) sont couplés à une soufflante (27) et **en ce que** la soufflante (27) est raccordée par un raccord d'aspiration (26) à une chambre d'aspiration (25) du dispositif de dépôt (5).

10. Dispositif selon la revendication 9, **caractérisé en ce que** la chambre d'aspiration (25) est disposée avec une ouverture d'aspiration en dessous d'une bande de dépôt (23) du dispositif de dépôt (5), dans lequel l'ouverture d'aspiration de la chambre d'aspiration (25) est associée à une sortie de diffuseur (22) du diffuseur (21) associée à la bande de dépôt (23) sur le côté opposé de la bande.

11. Dispositif selon l'une quelconque des revendications 1 à 10, **caractérisé en ce qu'**au moins une fente d'entrée d'air (22.1, 22.2) est formée dans une zone de transition entre le puits de traitement (16) et le diffuseur (21), fente d'entrée d'air (22.1, 22.2) à travers laquelle un air de traitement supplémentaire peut être fourni au diffuseur (21).
